# EUROPÄISCHE PATENTSCHRIFT

(11) **EP 1 359 642 B1**
(45) Veröffentlichungstag und Bekanntmachung des Hinweises auf die Patenterteilung: **05.01.2005**
(21) Anmeldenummer: 03008390.1
(22) Anmeldetag: 11.04.2003
(51) Int. Cl.: H01R 4/50

(54) **Kontaktelement mit einem Anschluss für Litzenleiter**
Contact element with connection to a stranded cable
Elément de contact avec connection à un câble multibrin

(30) Priorität: 04.05.2002 DE 10220108
(43) Veröffentlichungstag der Anmeldung: 05.11.2003
(73) Patentinhaber: HARTING Electric GmbH & Co. KG, 32339 Espelkamp (DE)
(72) Erfinder: Lindemann, Kai-Uwe, 32361 Preussisch Oldendorf (DE); Staperfeld, Georg, Dr., 49082 Osnabrück (DE)

(56) Entgegenhaltungen:
- DE-U- 8 914 460
- US-A- 1 699 825
- US-A- 5 487 679

## Beschreibung

Die Erfindung betrifft ein Kontaktelement mit einem Anschluss für Litzenleiter, wobei das Kontaktelement aus einer Klemmhülse und einem in der Klemmhülse schraubbar gehaltenen, dornartigen Kontaktteil gebildet ist, wobei an der Klemmhülse eine trichterförmige Anschlussöffnung vorgesehen ist, in das der abisolierte Litzenleiter bis in eine innere Anschlusskammer einführbar ist, und wobei das Kontaktteil mit seiner Spitze und seiner Kegelfläche in den Litzenleiter einschraubbar ist und die Litzen gegen eine Klemmschulter im Anschlussende gedrückt werden.

Ein derartiges Kontaktelement ist vorgesehen, um Hochstromverbindungen mit Litzenleiterkabeln mechanisch fest mit dem Kontaktelement zu verbinden, wobei auch hohe Zugkräfte und Vibrationen keine ungewollte Trennung der Verbindung hervorrufen dürfen.

Es ist bekannt das Anschlussende von Litzenleitern mit Crimpanschlüssen an ein Kontaktelement anzubinden, oder Litzenleiter mit Kontaktelementen zu verbinden, bei denen ein kegelförmiges Kontaktteil in einem Kontaktelement die Litzenleiter mittels axial oder radial wirkender Kräfte auf eine entsprechend geformte Gegenfläche drückt, wobei die Winkel der Kegelflächen jedoch gleich sind.
Ein derartiges Kontaktelement zum Anschluss von Litzenleitern ist in der DE 89 14 460 U1 beschrieben.

Nachteilig wirkt sich dabei aus, dass derartige Kontaktelemente ein relativ großes Bauvolumen aufweisen oder keine genügend hohe Langzeitstabilität bezüglich der Auszugssicherheit oder Vibrationssicherheit aufweisen.
Der Erfindung liegt daher die Aufgabe zugrunde, eine lösbare Verbindung zwischen einem Kontaktelement der eingangs genannten Art und einem Litzenleiter dahingehend auszubilden, dass der Litzenleiter neben optimalen elektrischen Kontakteigenschaften, insbesondere bei Vibrationseinflüssen mit einer hohen Auszugssicherheit im Kontaktelement gehalten wird.

Diese Aufgabe wird dadurch gelöst, dass das Kontaktteil eine Spitze sowie eine Kegelfläche mit einem Winkel (α) zur Senkrechten aufweist, dass die Klemmschulter an ihrer der Kegelfläche des Kontaktteiles zuweisenden Seite eine Kegelfläche mit einem Winkel (β) zur Senkrechten aufweist, und dass der Winkel α der Kegelfläche der Spitze des Kontaktteiles kleiner ist als der Winkel β der Kegelfläche der Klemmschulter, und dass das Kontaktteil nur so weit in die Anschlusskammer, bzw. in den darin eingefügten Litzenleiter einschraubbar ist, dass zwischen der Kegelfläche des Kontaktteiles und der Kegelfläche der Schulter eine Mindestüberlappung verbleibt.

Eine vorteilhafte Ausgestaltung der Erfindung ist im Anspruch 2 angegeben.

Die mit der Erfindung erzielten Vorteile bestehen insbesondere darin, dass bei einem Hochstromkontakt, der als Klemmanschluss mit einem Kontaktelement zum Anschluss für Litzenleiter mit einer Klemmhülse und einem zentrisch geführten Kontaktteil ausgebildet ist, welches in das Zentrum des in einer Anschlusskammer eingeführten Litzenleiters axial eingedrückt wird und durch unterschiedlich ausgebildeten Winkel einer Kegelfläche einer Klemmschulter und der konisch geformten Spitze des Kontaktteiles eine wesentlich höhere Verquetschung in der Kegelzone erzielt wird, als dies bei herkömmlichen Konstruktionen möglich ist, bei denen die Winkel der Kegelflächen parallel ausgeführt sind.
Daraus ergibt sich wiederum eine höhere Langzeitstabilität bezüglich der elektrischen Kontaktierung, eine bessere Beständigkeit gegen ein Lösen der Klemmung bei Vibrationen und letztlich durch die hierbei erzielte gasdichte Verquetschung auch optimale elektrische Übergangswiderstände.
Weiterhin ergibt sich eine weit höhere Auszugssicherheit des Litzenleiters aus dem Kontaktelement gegenüber derartigen bereits bekannten Kontaktelementen.
Als weiteren Vorteil ergibt diese Ausführung, dass die Litzenleiter beim Festschrauben nicht mehr "mitrollen" und somit auch keine knarrenden Geräusche mehr verursachen.

Ein Ausführungsbeispiel der Erfindung ist in der Zeichnung dargestellt und wird im folgenden näher erläutert. Es zeigen:
- Fig. 1: eine Schnittdarstellung des Anschlussbereiches eines Kontaktelementes mit einer Klemmhülse und einem darin geführten Kontaktteil,
- Fig. 2: eine Schnittdarstellung des Anschlussbereiches der Klemmhülse mit einem darin eingeschobenen Litzenleiter, und
- Fig. 3: eine montierte, gasdichte Klemmverbindung zwischen dem Kontaktelement und dem Litzenleiter.

In der Fig.1 ist in einer Schnittansicht ein für hohe Stromübertragungen ausgelegtes Kontaktelement 1 dargestellt, das aus einer Klemmhülse 2 mit einem darin einschraubbaren Kontaktteil 3 gebildet wird.
Die Klemmhülse ist als massives Drehteil mit einer durchgehenden Gewindebohrung 6 für das Kontaktteil 3 ausgebildet und mit einem Anschlussende versehen, dass eine trichterförmige Anschlussöffnung 7 mit einer Klemmschulter 9 und einer Anschlusskammer 4 aufweist.
Dabei geht die trichterförmige Anschlussöffnung, in Steckrichtung der Litzenleiter gesehen, in eine den Querschnitt verengende Klemmschulter 9 über, an die sich die wiederum den Querschnitt erweiternde Anschlusskammer 4 anschließt.

Innerhalb der Anschlusskammer ist im Anschluss an die Klemmschulter 9 eine Kegelfläche 11 angeordnet.
Dieser Kegelfläche 11 steht eine Kegelfläche 5 des Kontaktteiles 3 gegenüber, mit dem Unterschied zu herkömmlichen Konstruktionen dieser Art, dass die Winkel der jeweiligen Kegelflächen nicht parallel verlaufen, sondern dass der Winkel α der Kegelfläche 5 mit 27,5° kleiner ausgeführt ist als der Winkel β der Kegelfläche 11 mit 30° unterhalb der Klemmschulter 9 (jeweils der gesamte Winkel).

Die in Fig. 2 gezeigte axiale Verschiebung durch eine Schraubbewegung des Kontaktteiles 3 erfolgt mittels eines Sechskant-Steckwerkzeuges, das in eine dazu vorgesehene Aufnahme auf der der Kegelspitze 8 entgegengesetzten Seite des Kontaktteiles 3 eingesetzt wird.
Bei der Montage wird der Litzenleiter 15 mit seinen entsprechend abisolierten Litzen 17 bis zum Anschlag auf der Bodenfläche 4' in die Anschlusskammer 4 eingeschoben, wobei das Kontaktteil 3 innerhalb der Gewindebohrung 6 soweit zurückgeschraubt ist, dass lediglich die Kegelfläche 5 aus dem Bodenbereich 4' hervorragt.

Nach dem Einschieben des Litzenleiters wird das Kontaktteil 3 in Richtung des Litzenleiters 15 eingedreht, wobei die Litzen 17 ab der Klemmschulter 9 gegen und zwischen die beiden kegelförmigen Flächen 5 und 11 gepresst werden, so dass in diesem Bereich, wie in Fig. 3 angedeutet, eine gasdichte Verbindung zwischen den Kegelflächen und den abisolierten Litzen 17 entsteht.
Dabei ist das Größenverhältnis von einem Kontaktelement 1 im Verhältnis zu einem beliebigen Litzenleiter 15 so zu wählen, dass eine Mindestüberlappung 13 mit einer Länge von etwa 3 - 5 mm zwischen den beiden Kegelflächen 5, 11 sichergestellt ist. Nur so ist eine sichere und mit sehr hohen Auszugskräften wirkende, gasdichte, kraft- und formschlüssige Klemmverbindung der Litzen zwischen den mit unterschiedlichen Winkeln versehenen Kegelflächen erzielbar.

## Patentansprüche

1. Kontaktelement (1) mit einem Anschluss für ein Kabel (15) mit Litzenleitern (17), wobei das Kontaktelement aus einer Klemmhülse (2) und einem in der Klemmhülse schraubbar gehaltenen, dornartigen Kontaktteil (3) gebildet ist, wobei an der Klemmhülse eine trichterförmige Anschlussöffnung (7) vorgesehen ist, in das der abisolierte Litzenleiter bis in eine innere Anschlusskammer (4) einführbar ist, und wobei das Kontaktteil (3) mit seiner Spitze (8) und seiner Kegelfläche (5) in den Litzenleiter einschraubbar ist und die Litzen (17) gegen eine Klemmschulter (9) in der Anschlussöffnung gedrückt werden, **dadurch gekennzeichnet,**
**dass** das Kontaktteil (3) eine Spitze (8) sowie eine Kegelfläche (5) mit einem Winkel (α) zur Senkrechten aufweist,
**dass** die Klemmschulter (9) an ihrer der Kegelfläche (5) des Kontaktteiles zuweisenden Seite eine Kegelfläche (11) mit einem Winkel (β) zur Senkrechten aufweist, und
**dass** der Winkel (α) der Kegelfläche (5) des Kontaktteiles (3) kleiner ist als der Winkel (β) der Kegelfläche (11) der Klemmschulter (9), und dass das Kontaktteil (3) nur so weit in die Anschlusskammer (4), bzw. in den darin eingefügten Litzenleiter (15) einschraubbar ist, dass zwischen der Kegelfläche (5) des Kontaktteiles und der Kegelfläche (11) der Schulter eine Mindestüberlappung (13) verbleibt.

2. Kontaktelement zum Anschluss von Litzenleitern nach Anspruch 1,
**dadurch gekennzeichnet,**
**dass** die Differenz zwischen dem Winkel (α) der Kegelfläche (5) des Kontaktteiles und dem Winkel (β) der Kegelfläche (11) an der Klemmschulter mindestens 2,5° beträgt.

## Claims

1. A contact element (1) with a connection for a cable (15) with stranded conductors (17), wherein the contact element is composed of a clamping sleeve (2) and an arbor-like contact part (3) that can be screwed into and is held in the clamping sleeve, wherein the clamping sleeve contains a funnel-like opening (7), into which the stripped stranded conductor can be inserted as far as an inner chamber (4), and wherein the contact part (3) can be screwed into the stranded conductor with its point (8) and its conical surface (5) such that the strands (17) are pressed against a shoulder (9) in the opening, **characterized in that**
- the contact part (3) contains a point (8) as well as a conical surface (5) with an angle (α) referred to the vertical line,
- the shoulder (9) has a conical surface (11) with an angle (β) referred to the vertical line on its side that faces the conical surface (5) of the contact part, and
- the angle (α) of the conical surface (5) of the contact part (3) is smaller than the angle (p) of the conical surface (11) of the shoulder (9), and
- the contact part (3) can only be screwed into the chamber (4) and the stranded conductor (15) inserted therein to such a degree that a minimum overlap (13) remains between the conical surface (5) of the contact part and the conical surface (11) of the shoulder.

2. The contact element for connecting stranded conductors according to Claim 1, **characterized in**
**that** the angle (α) of the conical surface (5) of the contact part and the angle (β) of the conical surface (11) of the shoulder differ by at least 2.5°.

## Revendications

1. Elément de contact (1) pour la connexion d'un câble (15) multibrins (17), l'élément de contact étant constitué d'une douille de serrage (2) et d'un élément de contact (3) du type d'une broche, maintenu par vissage dans la douille de serrage, un orifice de connexion (7) de la forme d'une trémie dans lequel le câble multibrins dénudé peut être introduit jusque dans un compartiment de connexion interne (4) étant prévu sur la douille de serrage et l'élément de contact (3) pouvant être vissé par sa pointe (8) et par sa surface conique (5) dans le câble multibrins et les brins (17) étant pressés contre un épaulement de serrage (9) dans l'orifice de connexion, **caractérisé en ce que**
- l'élément de contact (3) présente une pointe (8), ainsi qu'une surface conique (5) avec un angle (α) par rapport à la verticale,
- l'épaulement de serrage (9) présente sur sa face (5) dirigée vers l'élément de contact une surface conique (11) avec un angle (β) par rapport à la verticale et
- l'angle (α) de la surface conique (5) de l'élément de contact (3) est inférieur à l'angle (β) de la surface conique (11) de l'épaulement de serrage (9) et
- l'élément de contact (3) ne peut être vissé dans le compartiment de connexion (4) ou dans le câble multibrins (15) qui y est inséré que d'une distance permettant de ménager un chevauchement minimal (13) entre la surface conique (5) de l'élément de contact et la surface conique (11) de l'épaulement.

2. Elément de contact pour la connexion d'un câble multibrins selon la revendication 1, caractérisé en e que la différence entre l'angle (α) de la surface conique (5) de l'élément de contact et l'angle (β) de la surface conique (11) de l'épaulement de serrage est d'au moins 2,5°.
